# EUROPÄISCHE PATENTSCHRIFT

(11) **EP 2 723 534 B1**
(45) Veröffentlichungstag und Bekanntmachung des Hinweises auf die Patenterteilung: **18.10.2017**
(21) Anmeldenummer: 12729135.9
(22) Anmeldetag: 22.06.2012
(51) Int. Cl.: B25B 27/14

(54) **WERKZEUG ZUM EIN- ODER AUSBAUEN EINES ZAPFENLOSEN DRAHTGEWINDEEINSATZES**
TOOL FOR INSERTING OR REMOVING A TANG-FREE WIRE THREAD INSERT
OUTIL DE MONTAGE OU DE DÉMONTAGE D'UNE DOUILLE FILETÉE MÉTALLIQUE SANS TOURILLON

(30) Priorität: 14.07.2011 DE 102011051846
(43) Veröffentlichungstag der Anmeldung: 30.04.2014
(73) Patentinhaber: Böllhoff Verbindungstechnik GmbH, 33649 Bielefeld (DE)
(72) Erfinder: THOMMES, Holger, 33102 Paderborn (DE); KIRCHHECKER, Uwe, 33803 Steinhagen (DE); MARXKORS, Andreas, 33161 Hövelhof (DE)
(74) Vertreter: Heyer, Volker
(86) Internationale Anmeldenummer: PCT/EP2012/062141
(87) Internationale Veröffentlichungsnummer: WO 2013/007498

(56) Entgegenhaltungen:
- EP-A1- 0 615 818
- US-A- 6 000 114

## Beschreibung

### 1. Gebiet der Erfindung

Die vorliegende Erfindung betrifft ein Werkzeug zum Ein- oder Ausbauen eines zapfenlosen Drahtgewindeeinsatzes, ein Herstellungsverfahren dafür sowie ein Verfahren zum manuellen Wechseln einer Mitnahmeklinge in einem derartigen Werkzeug.

### 2. Hintergrund der Erfindung

Im Stand der Technik sind verschiedene Werkzeuge zum Ein- oder Ausbauen von Drahtgewindeeinsätzen bekannt. Derartige Werkzeuge umfassen einen Spindelkörper, der gewöhnlich einen Antriebsabschnitt und einen Aufnahmeabschnitt mit Gewinde zum Aufdrehen des Drahtgewindeeinsatzes aufweist. Im Inneren dieses Spindelkörpers ist eine Mitnahmeklinge angeordnet. Diese Mitnahmeklinge stellt eine langgestreckte Konstruktion mit einem mittleren Drehpunkt dar. Dieser mittlere Drehpunkt ist auch häufig der Befestigungspunkt der Mitnahmeklinge, der durch einen im Spindelkörper vernieteten Stift gebildet wird. An einem Ende der Mitnahmeklinge ist ein Klingenvorsprung angeordnet, der in den Drahtgewindeeinsatz eingreift. Am anderen Ende der Mitnahmeklinge ist eine Feder angeordnet, sodass der Klingenvorsprung in eine Eingriffsposition im Drahtgewindeeinsatz federnd vorgespannt wird.

Derartige Werkzeuge sind in EP 0 153 266, EP 0 153 267, US 6,000,114 und EP 0 615 818 beschrieben.

Ein ähnliches Werkzeug ist in EP 1 838 499 offenbart. Die im Spindelkörper angeordnete Mitnahmeklinge ist hier ebenfalls federvorgespannt. Die Bewegung der Mitnahmeklinge erfolgt über eine Schneidenlagerung, sodass die Mitnahmeklinge innerhalb des Spindelkörpers nicht mit einem Stift vernietet werden muss.

Aufgrund der Klingenkonstruktion in den oben beschriebenen Werkzeugen des Standes der Technik ist das gesamte Werkzeug relativ lang. Dadurch ist ein bestimmter Arbeitsraum bei der Installation und Deinstallation von Drahtgewindeeinsätzen erforderlich, was sich in manchen Einbausituationen ungünstig auswirkt. Zudem verschleißen die Mitnahmeklingen, im Speziellen die Klingenvorsprünge, nach einer bestimmten Anzahl von Ein- und/oder Ausbauzyklen für Drahtgewindeeinsätze. Daher ist ein Austausch der Mitnahmeklinge erforderlich, um das Werkzeug weiterbenutzen zu können. Dieser Austausch der Mitnahmeklinge ist aufwändig, da mit verschiedenen Werkzeugen der mittlere Stift zur Befestigung der Mitnahmeklinge entfernt werden muss. Sollte die Mitnahmeklinge nicht mit einem mittleren Stift befestigt sein, ist Werkzeug erforderlich, um den Spindelkörper zur Entnahme der Mitnahmeklinge zu öffnen. Auch der nachfolgende Einbau der neuen Mitnahmeklinge mit Stift ist nur mit Werkzeug und einem relativ hohen Zeitaufwand möglich, sodass dadurch wertvolle Betriebszeit des Werkzeugs verloren geht.

Ein weiterer konstruktiver Nachteil folgt aus der Anordnung der Feder, die den Klingenvorsprung der Mitnahmeklinge in die Eingriffsposition im Drahtgewindeeinsatz vorspannt. Die Feder kann bei der Deinstallation und/oder der Installation der Mitnahmeklinge verloren gehen oder zumindest den Umbau aufgrund ihrer erforderlichen erneuten Anordnung behindern.

Es ist daher die Aufgabe der vorliegenden Erfindung, ein Werkzeug zum Ein- oder Ausbauen eines zapfenlosen Drahtgewindeeinsatzes sowie ein Herstellungsverfahren dafür bereitzustellen, das mit geringem Wartungsaufwand an einen neuen Arbeitszyklus anpassbar ist.

### 3. Zusammenfassung der Erfindung

Die obige Aufgabe wird durch ein Werkzeug gemäß dem unabhängigen Patentanspruch 1 oder 2, eine Mitnahmeklinge gemäß Patentanspruch 14, ein Herstellungsverfahren für dieses Werkzeug gemäß dem unabhängigen Patentanspruch 21 sowie durch ein Verfahren zum manuellen Wechseln einer Mitnahmeklinge gemäß dem unabhängigen Patentanspruch 27 gelöst. Vorteilhafte Ausgestaltungen vorliegender Erfindung gehen aus der folgenden Beschreibung, den begleitenden Zeichnungen sowie den anhängenden Ansprüchen hervor.

Das erfindungsgemäße Werkzeug zum Ein- oder Ausbauen eines zapfenlosen Drahtgewindeeinsatzes weist die folgenden Merkmale auf: einen Spindelkörper mit einem Antriebsabschnitt und einem Aufnahmeabschnitt, wobei der Aufnahmeabschnitt ein Gewinde zum Aufdrehen oder eine gewindelose Oberfläche zum Aufnehmen des Drahtgewindeeinsatzes aufweist, eine Mitnahmeklinge, die in einer axialen Aussparung des Aufnahmeabschnitts angeordnet ist und in radialer Richtung durch eine Feder in eine Eingriffstellung federnd gelagert ist, sodass ein Drahtgewindeeinsatz durch die Mitnahmeklinge angreifbar ist, während die Mitnahmeklinge in der axialen Aussparung mithilfe einer Befestigungsverbindung zwischen der Mitnahmeklinge und dem Spindelkörper manuell befestigbar und austauschbar ist.

Das erfindungsgemäße Werkzeug unterscheidet sich vom Stand der Technik durch die Konstruktion und Handhabung der Mitnahmeklinge, mit deren Hilfe die Drahtgewindeeinsätze ein- und ausgebaut werden können. Diese Mitnahmeklinge ist zwar im Spindelkörper installiert, sie kann aber im Vergleich zum Stand der Technik ohne Werkzeug ausgetauscht werden. Während bei Werkzeugen des Standes der Technik bspw. ein Durchschlag und ein Hammer zum Entfernen eines die Klinge haltenden Stifts erforderlich ist, kann die Mitnahmeklinge vorliegender Erfindung mit Hilfe der Finger oder des Fingernagels des Werkers oder einem Kugelschreiber entfernt werden. Weder Werkzeug noch aufwändige und zeitintensive Arbeitsschritte sind nötig. Dieser werkzeuglose Austausch basiert auf der Befestigung der Mitnahmeklinge innerhalb des Spindelkörpers mithilfe einer Befestigungsverbindung. Diese Befestigungsverbindung ist manuell herstellbar und auch wieder lösbar, sodass jederzeit eine Mitnahmeklinge aus dem Spindelkörper entfernt werden kann und durch eine neue Mitnahmeklinge ersetzt werden kann. Durch diese Konstruktion der Mitnaluneklinge und ihrer Befestigung im Spindelkörper wird der Wartungsaufwand für das oben beschriebene Werkzeug im Vergleich zum Stand der Technik stark reduziert. Gleichzeitig bleibt aber die gewohnte Funktionalität des Werkzeugs zum Ein- oder Ausbauen eines Drahtgewindeeinsatzes erhalten.

Gemäß einer bevorzugten Ausführungsform umfasst die Mitnahmeklinge eine negative oder eine positive Befestigungskontur, die mit einer passend dazu ausgebildeten Aufsetzkontur des Spindelkörpers innerhalb der Aussparung zusammenwirkt. Basierend auf dieser Ausgestaltung besitzt die Mitnahmeklinge einen in axialer Richtung verlaufenden Fortsatz als positive Befestigungskontur, der in eine passende Öffnung innerhalb der Aussparung des Spindelkörpers eingreift. Diese passende Öffnung bildet entsprechend die negativ ausgebildete Aufsetzkontur des Spindelkörpers. Umgekehrt ist es ebenfalls denkbar, die Mitnahmeklinge an ihrem der Aussparung zugewandten Ende mit einer Öffnung als negative Befestigungskontur auszustatten, in der ein stiftähnlicher Fortsatz innerhalb der Aussparung des Spindelkörpers aufnehmbar ist. Dieser stiftähnliche Fortsatz des Spindelkörpers bildet entsprechend die positive Aufsetzkontur des Spindelkörpers

Vorliegende Erfindung umfasst zudem ein Werkzeug zum Ein- oder Ausbauen eines zapfenlosen Drahtgewindeeinsatzes, dass die folgenden Merkmale umfasst: einen Spindelkörper mit einem Antriebsabschnitt und einem Aufnahmeabschnitt, wobei der Aufnahmeabschnitt ein Gewinde zum Aufdrehen oder eine gewindelose Oberfläche zum Aufnehmen des Drahtgewindeeinsatzes aufweist, eine Mitnahmeklinge, die in einer axialen Aussparung des Aufnahmeabschnitts angeordnet ist und in radialer Richtung durch eine Feder in einer Eingriffstellung federnd gelagert ist, sodass der Drahtgewindeeinsatz durch die Mitnahmeklinge angreifbar ist, während die Mitnaluneklinge mit der Feder einteilig ausgebildet ist.

Das vorliegende erfindungsgemäße Werkzeug zeichnet sich gerade durch die spezielle Form der Mitnahmeklinge, aus, mit deren Hilfe die Drahtgewindeeinsätze ein- und ausgebaut werden können. Diese Mitnahmeklinge ist ebenfalls manuell austauschbar und erfordert somit nicht die im Stand der Technik notwendigen Werkzeuge. Die Mitnahmeklinge zeichnet sich dadurch aus, dass sie mit der sie vorspannenden Feder eine integrale Struktur bildet. Mithilfe dieser Konstruktion wird die Anzahl der Einzelteile des Werkzeugs reduziert und somit der Montage- und Wartungsaufwand verringert. In gleicher Weise wie das oben beschriebene Werkzeug zeichnet sich die Mitnahmeklinge in Kombination mit dem Spindelkörper durch eine aneinander angepasste Befestigungsverbindung aus. Entsprechend weist die Mitnahmeklinge eine negative oder positive Befestigungskontur auf, die mit einer passend dazu ausgebildeten Aufsetzkontur des Spindelkörpers innerhalb der Aussparung zusammenwirkt. Es ist ebenfalls bevorzugt, die Befestigungsverbindung als Rastverbindung zu realisieren, wie es unten näher erläutert ist. Gemäß einer weiteren Alternative kann die einteilig ausgebildete Mitnahmeklinge mit Feder auch fest in der Aussparung des Spindelkörpers installiert sein, wie allgemein aus dem Stand der Technik bekannt ist.

Zur Herstellung der oben genannten Befestigungsverbindung zwischen Spindelkörper und Mitnahmeklinge weist die Mitnahmeklinge bevorzugt an einer Seite eine Rastlagerkontur auf, mit der die Mitnahmeklinge innerhalb der axialen Aussparung lösbar verrastbar ist. Diese Rastlagerkontur ist gemäß einer Ausführungsform federnd positiv, insbesondere U-förmig, oder gemäß einer weiteren Ausführungsform federnd negativ, insbesondere O-förmig, ausgebildet und wirkt jeweils mit einem komplementär zur Rastlagerkontur geformten Gegenlager der axialen Aussparung des Spindelkörpers zusammen.

Zur Herstellung der oben beschriebenen erfindungsgemäßen Rastverbindung wirkt die Rastlagerkontur der Mitnahmeklinge mit einem entsprechenden Gegenlager des Spindelkörpers zusammen. Ist die Rastlagerkontur U-förmig ausgebildet, umgreift sie bei der Installation der Mitnahmeklinge im Spindelkörper das komplementär dazu geformte Gegenlager. Es ist ebenfalls denkbar, die Rastlagerkontur O-förmig auszubilden, sodass sie in einer als Gegenlager ausgebildeten Vertiefung lösbar verrastbar ist.

In unterschiedlicher Ausgestaltung des Spindelkörpers ist das Gegenlager integral im Spindelkörper innerhalb der axialen Aussparung ausgeformt oder innerhalb der axialen Aussparung in Form eines separaten Teils befestigt. Um ein integral ausgeformtes Gegenlager im Spindelkörper zu erhalten, wird dieses beispielsweise durch Erodieren ausgeformt. Die andere Alternative lässt sich durch Einpressen eines entsprechenden Gegenlagers realisieren, welches dann über einen Presssitz innerhalb der axialen Aussparung gehalten wird und einen entsprechenden Halt für die daran verrastete Mitnahmeklinge bildet. Neben dem eingepressten Adapter ist es ebenfalls bevorzugt, einen quer zur Längsachse des Aufnahmeabschnitts verlaufenden Stift in der axialen Aussparung zu installieren. Sowohl an diesem Adapter wie auch an diesem Querstift lässt sich die Mitnahmeklinge befestigen bzw. verrasten.

Gemäß einer weiteren bevorzugten Ausführungsform vorliegender Erfindung wird die axiale Aussparung innerhalb des Spindelkörpers durch eine Bohrung realisiert, in der eine geschlitzte Stützhülse mit quer zum Schlitz verlaufendem Stift zur Befestigung der Mitnahmeklinge befestigt ist. Mithilfe dieser Konstruktion, das heißt dem Einpressen einer Stützhülse mit Stift in die Bohrung des Spindelkörpers, lassen sich aufwändige Erodiervorgänge zum Erzeugen der axialen Aussparung und des Gegenlagers einsparen. Dies reduziert die Herstellungskosten und auch den Zeitaufwand zur Herstellung vorliegenden Werkzeugs.

Gemäß einer weiteren bevorzugten Ausführungsform vorliegender Erfindung ist die Mitnahmeklinge in Kombination mit einer Feder U-förmig ausgebildet, sodass zumindest ein U-Schenkel durch die Mitnahmeklinge und ein anderer U-Schenkel durch die Feder gebildet wird. Diese konstruktive Ausgestaltung gewährleistet einerseits eine kompakte und raumsparende Bauweise der Mitnahmeklinge mit Feder. Zudem stellt sie sicher, dass die Feder bei Deinstallation oder Installation der Mitnahmeklinge nicht verloren geht, da sie mit der Mitnahmeklinge verbunden ist. In diesem Zusammenhang ist es bevorzugt, dass die Mitnahmeklinge und die Feder eine integrale Struktur bilden. Ein weiterer Bauraum sparender Vorteil ergibt sich daraus, dass Mitnahmeklinge und Feder parallel zueinander angeordnet sind. Während gerade die im Stand der Technik genutzte entfernte Anordnung von Feder und Mitnahmeklinge zu einem langgestreckten Werkzeug führt, realisiert die hier offenbarte kompakte U-förmige Konstruktion aus Mitnahmeklinge und Feder eine kurze Bauform des Werkzeugs im Vergleich zum Stand der Technik.

Gemäß einer weiteren konstruktiven Ausgestaltung des erfindungsgemäßen Werkzeugs umfasst die Feder an ihrem axialen Ende einen radial auswärts ragenden Vorsprung, der sich in Längsrichtung der Feder über einen Klingenvorsprung der Mitnahmeklinge hinaus erstreckt. Mithilfe dieser konstruktiven Alternative wird sichergestellt, dass die Mitnahmeklinge in ihrer passenden Ausrichtung innerhalb des Spindelkörpers installiert wird. Zu diesem Zweck blockiert der radial auswärts ragende Vorsprung der Feder eine Fehlinstallation der Mitnahmeklinge im Spindelkörper. Auf diese Weise wird ebenfalls der Wartungsaufwand des erfindungsgemäßen Werkzeugs reduziert, da eine zeitaufwändige Deinstallation einer falsch installierten Mitnahmeklinge verhindert wird.

Erfindungsgemäß wird des Weiteren ein Herstellungsverfahren für ein Werkzeug zum Ein-oder Ausbauen eines zapfenlosen Drahtgewindeeinsatzes offenbart, dass die folgenden Schritte aufweist: Herstellen eines Spindelkörpers mit einem Antriebsabschnitt und einem Aufnahmeabschnitt mit Gewinde, Erzeugen einer axialen Aussparung innerhalb des Aufnahmeabschnitts, vorzugsweise mit einem einseitigen radialen Fenster, Herstellen einer Mitnahmeklinge und manuell lösbares Verbinden der Mitnahmeklinge über eine Befestigungsverbindung innerhalb der axialen Aussparung.

Zur Herstellung des oben beschriebenen Werkzeugs kommt es gerade darauf an, die Mitnahmeklinge lösbar verrastbar innerhalb des Spindelkörpers zu befestigen. Zu diesem Zweck wird die Mitnahmeklinge konstruktiv mit einer Befestigungskontur, vorzugsweise einer Rastlagerkontur, ausgestattet, die mit einem komplementär geformten Gegenlager innerhalb der axialen Aussparung des Spindelkörpers zusammenwirkt. Auf dieser konstruktiven Grundlage ist es möglich, ohne die Verwendung von Werkzeug die Mitnahmeklinge aus der axialen Aussparung zu entnehmen und eine neue Mitnahmeklinge lösbar innerhalb der axialen Aussparung zu installieren, im Speziellen dort zu verrasten. Es ist des Weiteren bevorzugt, die Herstellung des oben beschriebenen Werkzeugs dadurch zu erleichtern, dass die Mitnahmeklinge in Kombination mit einer Feder als integrale U-förmige Struktur hergestellt, insbesondere erodiert, wird. Die Herstellung dieser Konstruktion gewährleistet eine kompakte Bauweise des Werkzeugs und verhindert zudem zusätzliche Installationsschritte für die Feder, die die Mitnahmeklinge in Richtung des Drahtgewindeeinsatzes vorspannt. Aufgrund dieser Konstruktion ist zudem gewährleistet, dass bei der Deinstallation der Mitnahmeklinge die Feder nicht verloren geht, da sie permanent mit der Mitnahmeklinge verbunden ist.

Gemäß einem weiteren Schritt in vorliegendem Herstellungsverfahren wird bevorzugt eine positiv U-förmige Rastlagerkontur oder eine negative O-förmige Rastlagerkontur, an der Mitnahmeklinge erzeugt. Des Weiteren wird gemäß einer weiteren Ausführungsform des erfindungsgemäßen Herstellungsverfahrens die axiale Aussparung erodiert und das Gegenlager innerhalb der axialen Aussparung erodiert oder eingepresst.

Als eine alternative Ausgestaltung ist es ebenfalls bevorzugt, den Aufnahmeabschnitt des Spindelkörpers in axialer Richtung aufzubohren, um eine Stützhülse mit Querstift in die entstandene Bohrung einzusetzen. Die eingesetzte Stützhülse mit Querstift bildet die axiale Aussparung mit Gegenlager, in der und an dem die Mitnahmeklinge mit Feder und positiv U-förmiger Rastlagerkontur lösbar befestigbar ist.

Vorliegende Erfindung offenbart zudem ein Verfahren zum manuellen Wechseln einer Mitnahmeklinge in einem Werkzeug zum Ein- oder Ausbauen eines zapfenlosen Drahtgewindeeinsatzes, das die folgenden konstruktiven Merkmale aufweist: einen Spindelkörper mit einem Antriebsabschnitt und einem Aufnahmeabschnitt, wobei der Aufnahmeabschnitt ein Gewinde zum Aufdrehen des Drahtgewindeeinsatzes aufweist, eine Mitnahmeklinge, die in einer axialen Aussparung des Aufnahmeabschnitts angeordnet ist und in radialer Richtung durch eine Feder in eine Eingriffstellung federnd gelagert ist, sodass ein Drahtgewindeeinsatz durch die Mitnahmeklinge angreifbar ist, wobei das Verfahren die folgenden Schritte aufweist: manuelles Greifen der Mitnahmeklinge in der axialen Aussparung, Herausziehen der Mitnahmeklinge aus der axialen Aussparung und manuelles Einsetzen und Befestigen, vorzugsweise Verrasten, einer anderen Mitnahmeklinge in der axialen Aussparung.

Der Vorteil dieses Verfahrens zum manuellen Wechseln der Mitnahmeklinge besteht darin, dass gerade kein Werkzeug erforderlich ist, um beispielsweise eine abgenutzte oder defekte Mitnahmeklinge aus dem Spindelkörper entfernen und durch eine neue Mitnahmeklinge ersetzen zu können. Diese Möglichkeit besteht auf der konstruktiven Grundlage, dass die Mitnahmeklinge, über eine manuell lösbare Befestigungs- oder Rastlagerkontur an einem komplementär dazu geformten Gegenlager innerhalb der axialen Aussparung befestigt ist. Somit ist es möglich, ohne Werkzeug und mit geringem zeitlichen Aufwand die Mitnahmeklinge innerhalb des Werkzeugs auszutauschen.

### 4. Kurze Beschreibung der begleitenden Zeichnungen

Die bevorzugten Ausführungsformen vorliegender Erfindung werden unter Bezugnahme auf die begleitenden Zeichnungen näher erläutert. Es zeigen:
- Figur 1: eine erste bevorzugte Ausführungsform des erfindungsgemäßen Werkzeugs,
- Figur 2: eine zweite bevorzugte Ausführungsform des erfindungsgemäßen Werkzeugs,
- Figur 3: eine dritte bevorzugte Ausführungsform des erfindungsgemäßen Werkzeugs,
- Figur 4: eine bevorzugte Ausführungsform der Mitnahmeklinge vorliegender Erfindung,
- Figur 5: eine weitere bevorzugte Ausführungsform der Mitnahmeklinge vorliegender Erfindung,
- Figur 6: die Mitnahmeklinge gemäß Figur 4 im installierten Zustand,
- Figur 7: die Mitnahmeklinge gemäß Figur 5 im installierten Zustand,
- Figur 8: eine schematische Darstellung der Installation der Mitnahmeklinge im Werkzeug,
- Figur 9: eine schematische Darstellung einer bevorzugten Ausführungsform, der Mitnahmeklinge installiert im Werkzeug,
- Figur 10: eine bevorzugte Ausführungsform der Mitnahmeklinge, mit Feder gemäß vorliegender Erfindung,
- Figur 11: eine schematische Darstellung einer weiteren bevorzugten Ausführungsform der Mitnahmeklinge, mit Feder im installierten Zustand,
- Figur 12: eine vergrößerte Darstellung eines Ausschnitts aus Figur 11,
- Figur 13: eine perspektivische Darstellung einer bevorzugten Ausführungsform der Mitnahmeklinge mit Feder gemäß vorliegender Erfindung,
- Figur 14: eine weitere bevorzugte Ausführungsform des erfindungsgemäßen Werkzeugs,
- Figur 15: eine vergrößerte Darstellung eines Ausschnitts aus Figur 14,
- Figur 16: eine weitere bevorzugte Ausführungsform des Werkzeugs vorliegender Erfindung,
- Figur 17: eine vergrößerte Darstellung eines Ausschnitts aus Figur 16,
- Figur 18: eine perspektivische Schnittdarstellung einer weiteren bevorzugten Ausführungsform des Werkzeugs vorliegender Erfindung,
- Figur 19: eine vergrößerte Darstellung der Stützhülse aus Figur 18,
- Figur 20: eine schematische Ausschnittsvergrößerung einer bevorzugten Federkonstruktion vorliegender Erfindung,
- Figur 21: eine bevorzugte Ausführungsform der Befestigung der Mitnahmeklinge innerhalb der Aussparung des Spindelkörpers mithilfe einer Befestigungskontur,
- Figur 22: eine weitere bevorzugte Ausgestaltung der Befestigung der Mitnahmeklinge innerhalb der Aussparung des Spindelkörpers mit einer Befestigungskontur,
- Figur 23: ein Flussdiagramm eines bevorzugten Herstellungsverfahrens für das erfindungsgemäße Werkzeug und
- Figur 24: ein Flussdiagramm eines bevorzugten Installations- und Deinstallationsverfahrens für die Mitnahmeklinge im erfindungsgemäßen Werkzeug.

### 5. Detaillierte Beschreibung der bevorzugten Ausführungsformen

Das in den Fig. 1-3 beispielgebend dargestellte Werkzeug 1 dient zum Ein- und Ausbauen eines zapfenlosen Drahtgewindeeinsatzes D in einem Gewindeloch eines Bauteils (nicht gezeigt). Da derartige Drahtgewindeeinsätze D sowie die Art und Weise, wie sie in ein Gewindeloch eingedreht werden, bekannt sind, wird hierauf nicht weiter eingegangen.

Das erfindungsgemäße Werkzeug 1 besteht aus einem Spindelkörper 10, einer Tiefenanschlaghülse T mit Konterhülse K, einem Aufnahmeabschnitt 14 mit Gewinde 16 oder einer stiftähnlichen gewindelosen Oberfläche (nicht gezeigt) und einer Mitnahmeklinge 20 mit Klingenvorsprung 22. Gemäß Fig. 3 ist das erfindungsgemäße Werkzeug 1 auch ohne Tiefenanschlaghülse T und Konterhülse K nutzbar. Im Folgenden wird das Werkzeug 1 beispielgebend erläutert mit einem Aufnahmeabschnitt 14 mit Gewinde 16. Diese Erläuterungen gelten in gleicher Weise auch für den Aufnahmeabschnitt 14 mit stiftähnlicher gewindeloser Oberfläche (nicht gezeigt), auf der ein Drahtgewindeeinsatz bevorzugt festgeklemmt wird.

Wie man anhand der Fig. 1 und 3 erkennen kann, setzt sich der Spindelkörper 10 gesehen von links nach rechts aus einem Antriebsabschnitt 12, einem Zwischenabschnitt und einem Aufnahmeabschnitt 14 zusammen. Der Antriebsabschnitt 16 umfasst ein Antriebsmerkmal, beispielsweise einen Sechskant, das mit einem Antrieb (nicht gezeigt) zum Drehen des Spindelkörpers 10 verbindbar ist.

Die Position der Tiefenanschlaghülse T ist frei auf dem Gewinde 16 des Aufnahmeabschnitts 14 einstellbar, wo sie mithilfe der Konterhülse K verkontert wird.

Der Aufnaluneabschnitt 14 besitzt eine axiale Aussparung 30, in der die Mitnahmeklinge 20 angeordnet ist. Die axiale Aussparung 30 erstreckt sich in axialer Richtung des Aufnahmeabschnitts 14. Sie ist vorzugsweise schlitzförmig ausgebildet. Die axiale Aussparung 30 ist zudem an der Stirnseite des Spindelkörpers 10 angrenzend an den Aufnahmeabschnitt 14 offen (vgl. Fig. 2 und 18). In radialer Richtung bezogen auf den Spindelkörper 10 ist die axiale Aussparung 30 im Bereich eines Fensters 34 angrenzend an die oben genannte Stirnseite des Spindelkörpers 10 offen. Das Fenster 34 ist vorzugsweise so lang ausgebildet, dass ein Klingenvorsprung 22 der Mitnahmeklinge 20 zum Angreifen am Drahtgewindeeinsatz D durch das Fenster 34 hindurch greifen kann. Gegenüber dem Fenster 34 ist die radiale Außenwand der axialen Aussparung 30 geschlossen ausgebildet.

Aufgrund der Konstruktion der Mitnahmeklinge 20, wie sie unten näher beschrieben ist, kann die Länge des Werkzeugs 1 beliebig eingestellt und auf ein Minimum reduziert werden. Die Mitnahmeklinge 20 ist im Vergleich zu bekannten Mitnahmeklingen ca. halb so lang, sodass die Länge des Werkzeugs 1 durch die erforderlichen Abmessungen von Antriebsabschnitt 12 und Gewindeabschnitt 14 bestimmt wird. Auf diese Weise kann das Werkzeug 1 in seiner Länge an unterschiedliche Einbaubedingungen und Kundenwünsche beliebig angepasst werden.

Die Mitnahmeklinge 20 umfasst den bereits oben erwähnten Klingenvorsprung 22, der durch das radiale Fenster 34 am Drahtgewindeeinsatz D angreift. Der Klingenvorsprung 22 kann in seiner Form unterschiedlich ausgebildet sein, wie ebenfalls bekannt ist und nicht näher erläutert werden soll.

Wie die Fig. 4, 5, 10 und 13 gemäß bevorzugter Ausführungsformen veranschaulichen, umfasst die Mitnahmeklinge 20 neben dem Klingenvorsprung 22 eine Rastlagerkontur 28; 28'. Mithilfe der Rastlagerkontur 28; 28' und einem komplementär dazu geformten Gegenlager 32; 32' in der axialen Aussparung 30 wird die Mitnahmeklinge 20 über eine manuell herstellbare und manuell lösbare Rastverbindung in der axialen Aussparung 30 befestigt. Gemäß einer Ausführungsform ist die Rastlagerkontur 28 federnd positiv, vorzugsweise U-förmig, ausgebildet, sodass sie eine positive Verbindung mit einem zapfenähnlichen Gegenlager 32 bildet (vgl. Fig. 4, 6, 8, 9, 10, 14, 15, 16, 18). Das Gegenlager 32 ist angrenzend oder nahe dem axialen Ende der axialen Aussparung 30 ausgebildet, das dem Antriebsabschnitt 12 zugewandt ist.

Gemäß einer Ausführungsform besteht das Gegenlager 32 aus dem oben genannten Zapfen 32, der sich in axialer Richtung des Spindelkörpers 10 erstreckt. Gemäß einer weiteren Ausführungsform wird das zapfenähnliche Gegenlager 32 durch einen Adapter 40 mit Gegenlager 32 gebildet, der in die axiale Aussparung 30 eingepresst, eingeklebt oder anderweitig dort befestigt wird (vgl. Fig. 14 und 15).

Es ist ebenfalls bevorzugt, die U-förmige Rastlagerkontur 28 an einem Stift 42 lösbar zu verrasten, der sich quer zur Längsachse des Aufnahmeabschnitts 14 durch die axiale Aussparung 30 erstreckt (vgl. Fig. 16, 17 und 18). Der Stift 42 ist beispielsweise im Spindelkörper 10 vernietet, eingeklebt oder anderweitig befestigt.

Gemäß einer anderen bevorzugten Ausführungsform, die in den Fig. 18 und 19 veranschaulicht ist, ist der Stift 42 in einer Stützhülse 50 quer zu deren Längsrichtung angeordnet. Wie anhand von Fig. 18 zu erkennen ist, wurde der Aufnahmeabschnitt 12 in axialer Richtung beginnend an der Stirnseite des Spindelkörpers 10 aufgebohrt. In der entstandenen Bohrung wird die Stützhülse 50 befestigt, vorzugsweise eingepresst oder eingeklebt, die einen in Längsrichtung verlaufenden Schlitz 52 aufweist. Der Schlitz 52 unterteilt die Stützhülse 50 in zwei parallel zueinander verlaufende gegenüberliegende Schenkel. Die Stützhülse 50 ist an einer axialen Stirnseite geschlossen, in deren näherer Umgebung die Löcher 54 vorgesehen sind. In den Löchern 54 wird der Stift 42 quer zur Längsrichtung der Stützhülse 50 und zum Schlitz 52 angeordnet.

Gemäß einer konstruktiven Alternative zu oben beschriebener Ausführungsform wird der Stift 42 in der Stützhülse 50 befestigt und die Stützhülse 50 nachfolgend in oben genannter Bohrung fest angeordnet. Somit muss keine Bohrung im Aufnahmeabschnitt 14 für den Stift 42 vorgesehen sein.

Gemäß einer anderen konstruktiven Alternative durchläuft der Stift 42 die radiale Außenwand des Aufnahmeabschnitts 14 sowie die Stützhülse 50 und wird dort befestigt.

Die Verwendung der Stützhülse 50 mit Stift 42 hat den Vorteil, dass die axiale Aussparung 30 durch einfache Bearbeitungsschritte, wie beispielsweise Bohren, Drehen, Fräsen und Einkleben oder Einpressen, hergestellt werden kann. Es ist natürlich ebenfalls bevorzugt, die axiale Aussparung 30 durch Erodieren im Aufnahmeabschnitt 14 zu erzeugen.

Gemäß einer weiteren Ausführungsform ist die Rastlagerkontur 28' negativ ausgebildet, sodass sie sich in einem Gegenlager 32' mit einer Öffnung lösbar verrastet. Vorzugsweise ist die Rastlagerkontur 28' O-förmig geformt, wie es die Fig. 11-13 zeigen. Wie anhand der Fig. 11-13 zu erkennen ist, umfasst die Rastlagerkontur 28' einen mittleren Spalt, sodass zwei einander gegenüberliegende federnde Schenkel entstehen. Es ist ebenfalls denkbar, die Rastlagerkontur 28' rautenförmig auszubilden und die Form des Gegenlagers 32' entsprechend anzupassen, um eine lösbare Verrastung zu erzielen.

Gemäß verschiedener bevorzugter Ausführungsformen vorliegender Erfindung ist die Mitnahmeklinge 20 mit oder ohne Feder 24 ausgebildet. Unabhängig von der Feder 24 ist die Mitnahmeklinge 20 lösbar in der axialen Aussparung 30 verrastbar, wie es oben beschrieben worden ist. Die Fig. 4 und 5 zeigen die Mitnahmeklinge 20 ohne Feder 24 mit positiver Rastlagerkontur 28 und negativer Rastlagerkontur 28'. Im eingebauten Zustand gemäß den Fig. 6 und 7 wird die Mitnahmeklinge 20 in der axialen Aussparung 30 lösbar befestigt. Eine in der axialen Aussparung 30 angeordnete Feder 24 spannt somit den Klingenvorsprung 22 in die Eingriffsposition im Drahtgewindeeinsatz D vor, sodass der Klingenvorsprung 22 das Fenster 34 durchgreift. Die Feder 24 ist vorzugsweise an der Innenwand der Aussparung 30 oder an der Mitnahmeklinge 20 an mindestens einem der Berührungspunkte zwischen Feder 24 und Innenwand oder zwischen Feder 24 und Mitnahmeklinge 20 befestigt.

Gemäß einer weiteren bevorzugten Ausführungsform, die in den Fig. 8-16 und 18 dargestellt ist, bildet die Mitnahmeklinge 20 mit der Feder 24 eine integrale Struktur. Diese integrale Struktur ist vorzugsweise U-förmig ausgebildet, sodass die Mitnahmeklinge 20 einen U-Schenkel und die Feder 24 den gegenüberliegenden U-Schenkel bildet. Auch bei dieser integralen Struktur spannt die Feder 24 die Mitnahmeklinge 20 mit Klingenvorsprung 22 in die Eingriffsposition am Drahtgewindeeinsatz D vor, sodass der Klingenvorsprung 22 das Fenster 34 (siehe oben) durchgreift. Gemäß einer bevorzugten Ausführungsform ist die integrale Struktur aus Mitnahmeklinge 20 und Feder 24 drahterodiert, sodass sie nur einen geringen Bauraum einnimmt.

Wie man anhand der vergrößerten Darstellungen in den Fig. 10, 13 und 18 erkennen kann, umfasst der die Feder 24 bildende U-Schenkel an seinem axialen Ende einen Vorsprung 26. Vorzugsweise ragt der Vorsprung 26 radial nach innen bezogen auf den Spindelkörper 10 bzw. erstreckt sich in Richtung des Klingenvorsprungs 22. Im eingebauten Zustand der integralen Struktur aus Mitnahmeklinge 20 und Feder 24 gewährleistet der radial einwärts ragende Vorsprung 26, dass sich der Klingenvorsprung 22 bei mechanischer Belastung in radialer Richtung am Vorsprung 26 abstützt. Der radial einwärts ragende Vorsprung 26 ist so groß ausgebildet, dass der Klingenvorsprung 22 nur soweit radial einwärts federn kann, dass er den Drahtgewindeeinsatz D freigibt. Dies minimiert die mechanischen Belastungen für die federnde Mitnahmeklinge 20. Gleichzeitig trägt der radial einwärts ragende Vorsprung 26 dazu bei, dass die stirnseitige Öffnung der axialen Aussparung 30 weitestgehend verschlossen wird, um den Eintritt von Schmutz zu reduzieren.

Gemäß einer weiteren bevorzugten Ausgestaltung des Vorsprungs 26 erstreckt sich dieser radial auswärts bzw. in abgewandter Richtung bezogen auf den Klingenvorsprung 22 sowie in Längsrichtung der Feder 24. Die Längserstreckung des Vorsprungs 26 ist größer als die axiale Länge des Klingenvorsprungs 22 bezogen auf die Längsrichtung der Mitnahmeklinge 20. Es ist weiterhin bevorzugt, dass die Längserstreckung des Vorsprungs 26 größer als die axiale Länge des Fensters 34 bezogen auf den Aufnahmeabschnitt 14 (vgl. Fig. 13 und 20). Die axiale Aussparung 30 des Aufnahmeabschnitts 14 ist nur einseitig im Bereich des Fensters 34 radial geöffnet. Wird die integrale Struktur aus Mitnahmeklinge 20 und Feder 24 falsch herum eingesetzt, sodass der Klingenvorsprung 22 nicht an der Seite des Fensters 34 angeordnet ist, könnte es passieren, dass die integrale Struktur falsch in der axialen Aussparung 30 installiert wird. Um dies zu vermeiden, erstreckt sich der Vorsprung 26 radial auswärts und in axialer Richtung in der oben beschriebenen Weise. Wird die integrale Struktur nun derart eingesetzt, dass der radial auswärts ragende Vorsprung 26 im Fenster 34 angeordnet ist, verhindert die Längserstreckung des Vorsprungs 26, dass die integrale Struktur installiert werden kann. Zur Installation werden nämlich die Mitnahmeklinge 20 und Feder 24 aufeinander zu bewegt, bis sich die Rückseite des Klingenvorsprungs 22 am radial einwärts ragenden Vorsprung 26 abstützt. In dieser Position ragt der radial auswärts ragende Vorsprung 26 soweit nach außen, dass die radiale Ausdehnung der integralen Struktur die innere Öffnung der axialen Aussparung 30 übersteigt. Eine weitere Installation der integralen Struktur in axialer Richtung des Aufnahmeabschnitts 14 wird durch das dem Antriebsabschnitt 12 zugewandte Ende des Fensters 34 blockiert, wie es Fig. 20 zeigt. Somit stellt der Vorsprung 26 die Installation der integralen Struktur aus Mitnahmeklinge, 20 und Feder 24 in der passenden Orientierung sicher.

Gemäß vorangegangener Beschreibung wird im Werkzeug 1 die Mitnahmeklinge 20 mithilfe einer Rastverbindung in der Aussparung 30 des Spindelkörpers 10 befestigt. Es ist ebenfalls bevorzugt, die Mitnahmeklinge 20 mithilfe einer Befestigungsverbindung 29, 33 innerhalb der Aussparung 30 des Spindelkörpers 1 zu befestigen. Diese Befestigungsverbindung 29, 33 stellt keine rastende Verbindung zwischen der Mitnahmeklinge 20 und dem Spindelkörper 10 her. Stattdessen sind unter dieser Befestigungsverbindung einerseits die aus dem Stand der Technik bekannten Verbindungen zwischen Spindelkörper 10 und Mitnahmeklinge 20 zu verstehen (nicht gezeigt). Das bedeutet, dass mithilfe der Befestigungsverbindung die Mitnahmeklinge 20 mithilfe von Werkzeug innerhalb der Aussparung 30 des Spindelkörpers 10 installiert wird. Zu diesem Zweck weist die Mitnahmeklinge 20 beispielsweise an ihrem in die Aussparung 30 hinein ragenden Ende eine geschlossene Öse auf, sodass mithilfe eines den Spindelkörper 10 durchlaufenden Stifts die Mitnahmeklinge innerhalb der Aussparung 30 befestigbar ist. Dieser Stift und somit auch die Mitnahmeklinge 20 wird mithilfe von Werkzeug installiert und deinstalliert (nicht gezeigt).

Gemäß einer weiteren bevorzugten Ausführungsform vorliegender Erfindung ist die Befestigungsverbindung eine Steckverbindung zwischen Mitnahmeklinge 20 und Spindelkörper 10. Darin umfasst die Mitnahmeklinge 20 eine positive Befestigungskontur 33, wie sie beispielsweise in Fig. 21 dargestellt ist. Diese positive Befestigungskontur 33 ist ähnlich einem axialen Fortsatz oder Stift ausgebildet, sodass sie sich in der axialen Längsrichtung der Mitnahmeklinge und des Spindelkörpers 10 erstreckt. Die Befestigungskontur 33 ist vorzugsweise ähnlich einem Kugelkopf ausgebildet, um eine schwenkende bzw. federnde Bewegung der Mitnahmeklinge 20 zu ermöglichen. Es ist ebenfalls bevorzugt, die Befestigungskontur 33 ähnlich einem Stift zu formen, sodass die federnde Bewegung der Mitnahmeklinge 20 allein durch die federnden Materialeigenschaften der Mitnahmeklinge 20 ermöglicht werden. Die positive Befestigungskontur 33 der Mitnahmeklinge 20 greift in eine komplementär dazu geformte negative Befestigungskontur 29 des Spindelkörpers 10 innerhalb der Aussparung 30 ein. In seiner einfachsten Ausgestaltung bildet die negative Befestigungskontur 29 der Aussparung 30 eine Vertiefung zur Aufnahme der positiven Befestigungskontur 33. Eine spezielle Ausgestaltung dieser Befestigungsverbindung zwischen Spindelkörper 10 und Mitnahmeklinge, 20 ist die bereits oben beschriebene Rastverbindung 28, 32 zwischen Mitnahmeklinge 20 und Spindelkörper 10.

Gemäß einer weiteren bevorzugten Ausgestaltung der Befestigungsverbindung 29', 33' zwischen Mitnahmeklinge 20 und Spindelkörper 10 umfasst die Mitnahmeklinge, 20 eine negative Befestigungskontur 33'. Diese negative Befestigungskontur 33'ist schematisch in Fig. 22 dargestellt. Diese negative Befestigungskontur 33' ist derart geformt, dass sie eine positive Befestigungskontur 29' des Spindelkörpers 10 aufnehmen kann. Die positive Befestigungskontur 29' des Spindelkörpers 10 wird beispielsweise durch einen stiftähnlichen Fortsatz, einen axialen Vorsprung oder eine ähnliche Konstruktion gebildet, die sich in axialer Richtung des Spindelkörpers 10 innerhalb der Aussparung 30 in Richtung der Mitnahmeklinge 20 erstreckt. Passend dazu ist die negative Befestigungskontur 33' der Mitnahmeklinge 20 ausgebildet. Gemäß Fig. 22 besteht eine bevorzugte Ausführungsform der negativen Befestigungskontur 33' in einer U-förmigen Kontur, die die positive Befestigungskontur 29' umgreift. Es ist ebenfalls denkbar, dass die negative Befestigungskontur 33' durch eine ringförmige Konstruktion gebildet wird, deren eingeschlossene Ringfläche senkrecht zur Längsachse der Mitnahmeklinge 20 angeordnet ist. Aufgrund dieser Anordnung ist die positive Befestigungskontur 29' innerhalb der ringförmigen Befestigungskontur 33' aufnehmbar.

Im Hinblick auf die oben beschriebenen Rastlagerkonturen 28, 28', 32, 32' ist es ebenfalls bevorzugt, diese als negative und positive Befestigungskonturen gemäß den Figuren 21 und 22 zu realisieren. Daher besteht auch eine bevorzugte Ausführungsform darin, die Mitnahmeklinge 20 der Fig. 22 mithilfe eines Adapters 40 oder eines Stifts 42 innerhalb der Aussparung 30 des Spindelkörpers 10 zu befestigen.

Vorliegende Erfindung offenbart zudem ein bevorzugtes Herstellungsverfahren für das oben beschriebene Werkzeug 1. Eine Ausführungsform dieses Herstellungsverfahrens ist mithilfe des Flussdiagramms in Fig. 21 veranschaulicht. In einem ersten Schritt S1 wird der Spindelkörper 10 mit Antriebsabschnitt 12 und Aufnahmeabschnitt 14 mit Gewinde 16 hergestellt. Hierzu werden bekannte Herstellungsmethoden verwendet, auf die an dieser Stelle nicht näher eingegangen werden muss.

In einem zweiten Schritt S2 wird die axiale Aussparung 30 innerhalb des Aufnahmeabschnitts 14 mit einem einseitigen radialen Fenster 34 hergestellt. Gemäß einer bevorzugten Ausführungsform wird die axiale Aussparung 30 durch Erodieren erzeugt. Auch das Gegenlager 32; 32' wird gemäß einer Herstellungsalternative innerhalb der axialen Aussparung 30 erodiert. Es ist ebenfalls bevorzugt, das Gegenlager 32; 32' als Adapter (siehe oben) separat herzustellen und dann in die axiale Aussparung 30 einzupressen, einzukleben oder dort auf andere Art und Weise zu befestigen.

Gemäß einer weiteren bevorzugten Herstellungsalternative wird der Aufnahmeabschnitt 14 im Schritt S2a in axialer Richtung aufgebohrt. In die entstandene Bohrung wird dann die oben beschriebene Stützhülse 50 mit dem Stift 42 eingesetzt, sodass der Schlitz 52 der Stützhülse 50 die axiale Aussparung 30 bildet. Es ist ebenfalls bevorzugt, den Stift 42 erst nach dem Einsetzen der Stützhülse 50 in die erzeugte Bohrung einzusetzen. In diesem Fall durchläuft der Stift 42 neben den Löchern 54 in der Stützhülse 50 auch Löcher im Aufnahmeabschnitt 14.

In einem weiterem Schritt S3 wird die Mitnahmeklinge 20 mit Befestigungskontur 29, 29' oder Rastlagerkontur 28; 28' hergestellt. Während auch andere Herstellungsverfahren zur Herstellung der Mitnahmeklinge 20 Befestigungskontur 29, 29' oder mit Rastlagerkontur 28; 28' anwendbar sind, wird bevorzugt die Mitnahmeklinge, 20 mit Befestigungskontur 29, 29' oder Rastlagerkontur 28; 28' drahterodiert. Gemäß einer weiteren bevorzugten Ausgestaltung dieses Herstellungsschritts wird die Mitnahmeklinge 20 in Kombination mit der Feder 24 als integrale Struktur hergestellt. Gemäß der oben beschriebenen Ausgestaltung ist diese integrale Struktur vorzugsweise U-förmig ausgebildet. Bei der Herstellung der Mitnahmeklinge 20 mit Rastlagerkontur 28; 28' oder Befestigungskontur 29, 29' oder der integralen Struktur bestehend aus Mitnahmeklinge 20 und Feder 24 wird vorzugsweise eine positive Befestigungs- 29 oder Rastlagerkontur 28, insbesondere eine U-förmige Rastlagerkontur, oder eine negative Befestigungs- 29' oder Rastlagerkontur 28', insbesondere eine O-förmige Rastlagerkontur, an der Mitnahmeklinge 20 vorgesehen (Schritt S3).

Abschließend erfolgt im Schritt S4 ein Verbinden der Befestigungskontur 29, 29' oder Rastlagerkontur 28; 28' der Mitnahmeklinge 20 mit einem entsprechenden Gegenlager 32; 32'; 40; 42 innerhalb der axialen Aussparung 30. Das Gegenlager wird durch einen Zapfen 32, eine entsprechende Vertiefung 32', einen Adapter 40 mit Zapfen 32, einen axialen Fortsatz 33 oder einen Stift 42 gebildet, wie oben im Detail erläutert worden ist. Die hergestellte Verbindung zwischen Mitnahmeklinge, 20 oder integraler Struktur mit Mitnahmeklinge 20 ist manuell herstellbar und auch wieder lösbar.

Vorliegende Erfindung offenbart ebenfalls anhand des Flussdiagramms von Fig. 22 eine bevorzugte Ausführungsform eines Verfahrens zum manuellen Wechseln der Mitnahmeklinge 20 im oben beschriebenen Werkzeug 1. Unabhängig davon, ob die Mitnahmeklinge 20 mit Befestigungskontur 29, 29' oder Rastlagerkontur 28; 28' allein oder als integrale Struktur in Kombination mit der Feder 24 ausgebildet ist, erfolgt in einem ersten Schritt I ein manuelles Greifen der Mitnahmeklinge 20 in der axialen Aussparung 30. In einem zweiten Schritt II wird die Mitnahmeklinge 20 oder die integrale Struktur mit Mitnahmeklinge 20 und Feder 24 aus der axialen Aussparung 30 herausgezogen. Danach wird in einem dritten Schritt III eine neue Mitnahmeklinge 20 oder eine neue integrale Struktur mit Mitnahmeklinge 20 und Feder 24 manuell in die axiale Aussparung 30 eingesetzt und dort im Schritt IV befestigt oder verrastet. Dieses Austauschverfahren für die Mitnahmeklinge 20 erfordert keinerlei Werkzeug und ist mit geringem Zeitaufwand realisierbar. Während bei Werkzeugen des Standes der Technik bspw. ein Durchschlag und ein Hammer zum Entfernen eines die Klinge haltenden Stifts erforderlich ist, kann die Mitnahmeklinge vorliegender Erfindung mit Hilfe der Finger oder des Fingernagels des Werkers oder einem Kugelschreiber entfernt werden. Weder Werkzeug noch aufwändige und zeitintensive Arbeitsschritte sind nötig.

## Patentansprüche

1. Werkzeug (1) zum Ein- oder Ausbauen eines zapfenlosen Drahtgewindeeinsatzes (D), das die folgenden Merkmale aufweist:
a. einen Spindelkörper (10) mit einem Antriebsabschnitt (12) und einem Aufnahmeabschnitt (14), wobei der Aufnahmeabschnitt (14) ein Gewinde (16) zum Aufdrehen oder eine gewindelose Oberfläche zum Aufnehmen des Drahtgewindeeinsatzes (D) aufweist,
b. eine Mitnahmeklinge (20), die in einer axialen Aussparung (30) des Aufnahmeabschnitts (14) angeordnet ist und in radialer Richtung durch eine Feder (24) in eine Eingriffstellung federnd gelagert ist, sodass der Drahtgewindeeinsatz (D) durch die Mitnahmeklinge (20) angreifbar ist, während
c. die Mitnahmeklinge (20) in der axialen Aussparung (30) mithilfe einer Befestigungsverbindung (28, 32, 28', 32', 29, 33, 29', 33') zwischen der Mitnahmeklinge (20) und dem Spindelkörper (10) befestigbar und austauschbar ist, dadurch gegennzeichnet, dass
die Befestigungsverbindung (28, 32; 28', 32', 29, 33; 29', 33') als Rast- oder Steckverbindung ausgebildet ist, die manuell herstellbar und lösbar ist.

2. Werkzeug (1) zum Ein- oder Ausbauen eines zapfenlosen Drahtgewindeeinsatzes (D), das die folgenden Merkmale aufweist:
a. einen Spindelkörper (10) mit einem Antriebsabschnitt (12) und einem Aufnahmeabschnitt (14), wobei der Aufnahmeabschnitt (14) ein Gewinde (16) zum Aufdrehen oder eine gewindelose Oberfläche zum Aufnehmen des Drahtgewindeeinsatzes (D) aufweist,
b. eine Mitnahmeklinge (20), die in einer axialen Aussparung (30) des Aufnahmeabschnitts (14) angeordnet ist und in radialer Richtung durch eine Feder (24) in eine Eingriffstellung federnd gelagert ist, sodass der Drahtgewindeeinsatz (D) durch die Mitnahmeklinge (20) angreifbar ist, **dadurch gekennzeichnet, dass**
c. die Mitnahmeklinge (20) mit der Feder (24) einteilig ausgebildet ist.

3. Werkzeug (1) gemäß Anspruch 2, dessen Mitnahmeklinge (20) in der axialen Aussparung (30) mithilfe einer Befestigungsverbindung (28, 32, 28', 32', 29, 33, 29', 33') zwischen der Mitnahmeklinge (20) und dem Spindelkörper (10) manuell befestigbar und austauschbar ist.

4. Werkzeug (1) gemäß Anspruch 1 oder 3, dessen Mitnahmeklinge (20) eine negative (33') oder positive Befestigungskontur (33) aufweist, die mit einer passend dazu ausgebildeten Aufsetzkontur (29', 29) des Spindelkörpers (10) innerhalb der Aussparung (30) zusammenwirkt.

5. Werkzeug (1) gemäß Anspruch 4, wobei die Befestigungskontur (33, 33') der Mitnahmeklinge (20) ein stiftähnlicher Fortsatz (33) oder eine ringförmige Öffnung (33') und die Aufsetzkontur (29, 29') eine aufnehmende Vertiefung (29) oder ein sich axial erstreckender Vorsprung (29') ist.

6. Werkzeug (1) gemäß Anspruch 1 oder 3, dessen Mitnahmeklinge (20) für die Befestigungsverbindung (28, 32, 28', 32', 29, 33, 29, 33') an einer Seite eine Rastlagerkontur (28; 28') aufweist, mit der die Mitnahmeklinge (20) innerhalb der axialen Aussparung (30) lösbar verrastbar ist.

7. Werkzeug (1) gemäß Anspruch 6, dessen Rastlagerkontur (28; 28') federnd positiv, insbesondere U-förmig (28), oder federnd negativ, insbesondere O-förmig (28') ausgebildet ist und jeweils mit einem komplementär zur Rastlagerkontur (28; 28') geformten Gegenlager (32; 32') der axialen Aussparung (30) zusammenwirkt.

8. Werkzeug (1) gemäß Anspruch 7, dessen Gegenlager (32, 32'; 40, 42) integral im Spindelkörper (10) innerhalb der axialen Aussparung (30) ausgebildet ist oder innerhalb der axialen Aussparung (30) befestigt ist.

9. Werkzeug (1) gemäß Anspruch 1 oder 3, dessen axiale Aussparung (30) einen eingepressten Adapter (40) oder einen quer zur Längsachse des Aufnahmeabschnitts (14) verlaufenden Stift (42) aufweist, an dem die Mitnahmeklinge (20) befestigbar ist.

10. Werkzeug (1) gemäß Anspruch 1 oder 3, dessen axiale Aussparung (30) eine Bohrung ist, in der eine geschlitzte Stützhülse (50) mit quer zum Schlitz (52) verlaufendem Stift (42) zur Befestigung der Mitnahmeklinge (20) befestigt ist.

11. Werkzeug (1) gemäß Anspruch 1 oder 2, dessen Mitnahmeklinge (20) in Kombination mit der Feder (24) U-förmig ausgebildet ist, sodass zumindest ein U-Schenkel durch die Mitnahmeklinge (20) und ein anderer U-Schenkel durch die Feder (24) gebildet wird.

12. Werkzeug (1) gemäß Anspruch 11, dessen Feder (24) an einem axialen Ende einen radial auswärts ragenden Vorsprung (26) umfasst, der sich in Längsrichtung der Feder (24) über einen Klingenvorsprung (22) der Mitnahmeklinge (20) hinaus erstreckt.

13. Werkzeug (1) gemäß Anspruch 11, dessen Mitnahmeklinge (20) und Feder (24) eine integrale Struktur bilden.

14. Mitnahmeklinge (20) eines Werkzeug (1), insbesondere ein Werkzeug (1) gemäß Anspruch 1 oder 2, mit dem ein zapfenloser Drahtgewindeeinsatz (D) ein- und ausbaubar ist, die einen Klingenvorsprung (22) aufweist, und
die eine Befestigungskontur (28; 28'; 33; 33') aufweist, mit der die Mitnahmeklinge im Werkzeug (1) manuell befestigbar und austauschbar ist, wobei die Befestigungskontur (28; 28'; 33; 33') als Rastlagerkontur (28; 28') oder als positive (33) oder negative Befestigungskontur (33') einer Steckverbindung ausgebildet ist, die manuell herstellbar und lösbar ist, und/oder
die mit einer Feder (24) einteilig ausgebildet ist, sodass die Mitnahmeklinge (20) im Werkzeug (1) in eine Eingriffstellung federnd lagerbar ist.

15. Mitnahmeklinge (20) gemäß Anspruch 14, wobei die negative (33') oder positive Befestigungskontur (33) mit einer passend dazu ausgebildeten Aufsetzkontur (29', 29) des Spindelkörpers (10) innerhalb einer Aussparung (30) zusammenwirkt.

16. Mitnahmeklinge (20) gemäß Anspruch 15, deren positive Befestigungskontur (33, 33') der Mitnahmeklinge (20) ein stiftähnlicher Fortsatz (33) oder eine ringförmige Öffnung (33') ist.

17. Mitnahmeklinge gemäß Anspruch 14, wobei die Rastlagerkontur federnd positiv, insbesondere U-förmig (28), oder federnd negativ, insbesondere O-förmig (28'), ausgebildet ist.

18. Mitnahmeklinge (20) gemäß einem der Ansprüche 14-17, die in Kombination mit einer Feder (24) U-förmig ausgebildet ist, sodass zumindest ein U-Schenkel durch die Mitnahmeklinge (20) und ein anderer U-Schenkel durch die Feder (24) gebildet wird.

19. Mitnahmeklinge (20) gemäß Anspruch 18, deren Feder (24) an einem axialen Ende einen radial auswärts ragenden Vorsprung (26) umfasst, der sich in Längsrichtung der Feder (24) über einen Klingenvorsprung (22) der Mitnahmeklinge (20) hinaus erstreckt.

20. Mitnahmeklinge (20) gemäß Anspruch 18 oder 19, deren Mitnahmeklinge (20) und Feder (24) eine integrale Struktur bilden.

21. Verfahren zum manuellen Wechseln einer Mitnahmeklinge (20) in einem Werkzeug (1) zum Ein- oder Ausbauen eines zapfenlosen Drahtgewindeeinsatzes (D), das die folgenden Merkmale aufweist: einen Spindelkörper (10) mit einem Antriebsabschnitt (12) und einem Aufnahmeabschnitt (14), wobei der Aufnahmeabschnitt (14) ein Gewinde (16) zum Aufdrehen des Drahtgewindeeinsatzes (D) aufweist, eine Mitnahmeklinge (20), die in einer axialen Aussparung (30) des Aufnahmeabschnitts (14) angeordnet ist und in radialer Richtung durch eine Feder (24) in eine Eingriffstellung federnd gelagert ist, sodass der Drahtgewindeeinsatz (D) durch die Mitnahmeklinge (20) angreifbar ist, wobei das Verfahren die folgenden Schritte aufweist:
a. manuelles Greifen (I) der Mitnahmeklinge (20)),
b. Herausziehen (II) der Mitnahmeklinge (20) aus der axialen Aussparung (30) und
c. manuelles Einsetzen (111) und Befestigen (IV) einer anderen Mitnahmeklinge (20) in der axialen Aussparung (30).

## Claims

1. A tool (1) for installing or removing a tang-free wire thread insert (D), which has the following features:
a. a spindle body (10) with a drive section (12) and a receiving section (14), wherein the receiving section (14) has a thread (16) for screwing on or a threadless surface for receiving the wire thread insert (D),
b. an entraining blade (20), which is arranged in an axial recess (30) of the receiving section (14) and which is spring-mounted in an engaging position in the radial direction by means of a spring (24) so that the wire thread insert (D) is engageable by means of the entraining blade (20), while
c. the entraining blade (20) is fastenable and replaceable in the axial recess (30) by means of a fastening connection (28, 32, 28', 32', 29, 33, 29', 33') between the entraining blade (20) and the spindle body (10),
**characterized in that** the fastening connection (28, 32, 28', 32', 29, 33, 29', 33') is formed as a latching or plug connection, which is manually establishable and releasable.

2. A tool (1) for installing or removing a tang-free wire thread insert (D), which has the following features:
a. a spindle body (10) with a drive section (12) and a receiving section (14), wherein the receiving section (14) has a thread (16) for screwing on or a threadless surface for receiving the wire thread insert (D),
b. an entraining blade (20), which is arranged in an axial recess (30) of the receiving section (14) and is spring-mounted in an engaging position in the radial direction by means of a spring (24) so that the wire thread insert (D) is engageable by means of the entraining blade (20), **characterized in that**
c. the entraining blade (20) is formed as one piece with the spring (24).

3. The tool (1) according to claim 2, the entraining blade (20) of which is manually fastenable and replaceable in the axial recess (30) by means of a fastening connection (28, 32, 28', 32', 29, 33, 29', 33') between the entraining blade (20) and the spindle body (10).

4. The tool (1) according to claim 1 or 3, the entraining blade (20) of which has a negative (33') or positive fastening contour (33), interacting with a suitably formed mounting contour (29', 29) of the spindle body (10) within the recess (30).

5. The tool (1) according to claim 4, wherein the fastening contour (33, 33') of the entraining blade (20) is a pin-like appendage (33) or a ring-shaped opening (33') and the mounting contour (29, 29') is a receiving impression (29) or an axially extending projection (29').

6. The tool (1) according to claim 1 or 3, the entraining blade (20) of which has a latch bearing contour (28, 28') for the fastening connection (28, 32, 28', 32', 29, 33, 29', 33') on one side, with which the entraining blade (20) is releasably latchable within the axial recess (30).

7. The tool (1) according to claim 6, the latch bearing contour (28; 28') of which is formed positively spring-loaded, in particular U-shaped (28), or negatively spring-loaded, in particular O-shaped (28'), and works together respectively with a counter bearing (32, 32') of the axial recess (30) shaped complementarily to the latch bearing contour (28; 28').

8. The tool (1) according to claim 7, the counter bearing (32, 32'; 40, 42) of which is formed integrally in the spindle body (10) within the axial recess (30) or is fastened within the axial recess (30).

9. The tool (1) according to claim 1 or 3, the axial recess (30) of which has a pressed in adapter (40) or a pin (42) extending transversely to the longitudinal axis of the receiving section (14), at which the entraining blade (20) is fastenable.

10. The tool (1) according to claim 1 or 3, the axial recess (30) of which is a bore, in which a slotted support sleeve (50) is fastened having a pin (42) progressing transversely to the slot (52) for fastening the entraining blade (20).

11. The tool (1) according to claim 1 or 2, the entraining blade (20) of which is formed in combination with the spring (24) in a U-shaped manner so that at least one U-leg is formed by the entraining blade (20) and another U-leg by the spring (24).

12. The tool (1) according to claim 11, the spring (24) of which comprises a radially outwards protruding projection (26) on an axial end, which extends in the longitudinal direction of the spring (24) beyond a blade projection (22) of the entraining blade (20).

13. The tool (1) according to claim 11, the entraining blade (20) and spring (24) of which form an integral structure.

14. An entraining blade (20) of a tool (1), in particular a tool (1) according to claim 1 or 2, with which a tang-free wire thread insert (D) is installable and removable, which has a blade projection (22), and
which has a fastening contour (28; 28'; 33; 33'), with which the entraining blade is manually fastenable and replaceable in the tool (1), wherein the fastening contour (28, 28'; 33, 33') is formed as a latch bearing contour (28, 28') or a positive (33) or a negative fastening contour (33') of a plug connection, which is manually establishable and releasable and/or
which is formed as one piece with a spring (24) so that the entraining blade (20) is spring-mountable in an engaging position in the tool (1).

15. The entraining blade (20) according to claim 14, wherein the negative (33') or positive fastening contour (33) works together with a suitably formed mounting contour (29', 29) of the spindle body (10) within a recess (30).

16. The entraining blade (20) according to claim 15, the positive fastening contour (33, 33') of the entraining blade (20) of which is a pin-like appendage (33) or a ring-shaped opening (33').

17. The entraining blade according to claim 14, wherein the latch bearing contour is formed positively spring-loaded, in particular U-shaped (28), or negatively spring-loaded, in particular O-shaped (28').

18. The entraining blade (20) according to one of claims 14-17, which is formed in combination with a spring (24) in a U-shaped manner so that at least one U-leg is formed by the entraining blade (20) and another U-leg by the spring (24).

19. The entraining blade (20) according to claim 18, the spring (24) of which comprises a radially outwards protruding projection (26) at an axial end, which extends in the longitudinal direction of the spring (24) beyond a blade projection (22) of the entraining blade (20).

20. The entraining blade (20) according to claim 18 or 19, the entraining blade (20) and spring (24) of which form an integral structure.

21. A method for manually replacing an entraining blade (20) in a tool (1) for installing or removing a tang-free wire thread insert (D), which has the following features: a spindle body (10) with a drive section (12) and a receiving section (14), wherein the receiving section (14) has a thread (16) for screwing on the wire thread insert (D), an entraining blade (20), which is arranged in an axial recess (30) of the receiving section (14) and which is spring-mounted in an engaging position in the radial direction by a spring (24), so that the wire thread insert (D) is engageable by the entraining blade (20), wherein the method has the following steps:
a. manual grasping (I) of the entraining blade (20),
b. pulling (II) of the entraining blade (20) out of the axial recess (30) and
c. manually inserting (III) and fastening (IV) of another entraining blade (20) in the axial recess (30).

## Revendications

1. Outil (1) de montage ou de démontage d'une douille filetée métallique sans tourillon (D) qui présente les propriétés suivantes :
a. un corps de broche (10) avec une section d'entraînement (12) et une section de logement (14), auquel cas la section de logement (14) présente un filetage (16) à tourner ou une surface non filetée pour le logement de la douille filetée métallique (D),
b. une lame d'entraînement (20) qui est agencée dans un évidement axial (30) de la section de logement (14) et qui est logée élastiquement en direction radiale dans une position d'engagement à l'aide d'un ressort (24), de sorte que la douille filetée métallique (D) est susceptible d'être engagée par la lame d'entraînement (20), pendant que
c. la lame d'entraînement (20) est susceptible d'être fixée manuellement dans l'évidement axial (30), entre la lame d'entraînement (20) et le corps de broche (10), au moyen d'un raccord de fixation (28, 32, 28', 32', 29, 33, 29', 33') et peut être remplacée, **caractérisée en ce que**
le raccord de fixation (28, 32, 28', 32', 29, 33, 29', 33') est conçu en tant qu'assemblage par encliquetage ou assemblage enfichable pouvant être engendré ou desserré manuellement.

2. Outil (1) de montage ou de démontage d'une douille filetée métallique sans tourillon (D), qui présente les propriétés suivantes :
a. un corps de broche (10) avec une section d'entraînement (12) et une section de logement (14), auquel cas la section de logement (14) présente un filetage (16) à tourner ou une surface non filetée pour le logement de la douille filetée métallique (D),
b. une lame d'entraînement (20) qui est agencée dans un évidement axial (30) de la section de logement (14) et qui est logée élastiquement en direction radiale dans une position d'engagement à l'aide d'un ressort (24), de sorte que la douille filetée métallique (D) est susceptible d'être engagée par la lame d'entraînement (20), **caractérisée en ce que**
c. la lame d'entraînement (20) est conçue d'une seule pièce avec le ressort (24).

3. Outil (1) selon la revendication 2, dont la lame d'entraînement (20) est susceptible d'être fixée manuellement dans l'évidement axial (30), entre la lame d'entraînement (20) et le corps de broche (10), au moyen d'un raccord de fixation (28, 32, 28', 32', 29, 33, 29', 33') et peut être remplacée.

4. Outil (1) selon la revendication 1 ou 3, dont la lame d'entraînement (20) présente un contour de fixation négatif (33') ou positif (33) qui interagit avec un contour de mise en place (29', 29) adapté, conçu à cet effet, du corps de broche (10) à l'intérieur de l'évidement (30).

5. Outil (1) selon la revendication 4, auquel cas le contour de fixation (33, 33') de la lame d'entraînement (20) est un prolongement semblable à une goupille (33) ou une ouverture annulaire (33') et le contour de mise en place (29, 29') est une cavité femelle (29) ou une saillie (29) s'étendant axialement.

6. Outil (1) selon la revendication 1 ou 3, dont la lame d'entraînement (20) pour le raccord de fixation (28, 32, 28', 32', 29, 33, 29', 33') présente sur un côté un contour du palier d'encliquetage (28 ; 28') qui est susceptible d'être encliqueté, de manière amovible, avec la lame d'entraînement (20) à l'intérieur de l'évidement axial (30).

7. Outil (1) selon la revendication 6, dont le contour du palier d'encliquetage (28 ; 28') est conçu élastiquement positif, en particulier en forme de U (28), ou élastiquement négatif, en particulier en forme de O (28') et interagit à chaque fois avec un contre-palier (32 ; 32') de l'évidement axial (30) formé de manière complémentaire au contour du palier d'encliquetage (28 ; 28').

8. Outil (1) selon la revendication 7, dont le contre-palier (32, 32'' ; 40, 42) est conçu en un seul bloc dans le corps de broche (10) à l'intérieur de l'évidement axial (30) ou est fixé à l'intérieur de l'évidement axial (30).

9. Outil (1) selon la revendication 1 ou 3, dont l'évidement axial (30) présente un adaptateur (40) enfoncé ou une goupille (42) passant transversalement par rapport à l'axe longitudinal de la section de logement (14) sur laquelle la lame d'entraînement (20) est susceptible d'être fixée.

10. Outil (1) selon la revendication 1 ou 3, dont l'évidement axial (30) est un perçage dans lequel est fixé un manchon de support (50) fendu avec une goupille (42) passant transversalement par rapport à la fente (52) pour la fixation de la lame d'entraînement (20).

11. Outil (1) selon la revendication 1 ou 2, dont la lame d'entraînement (20) est conçue en combinaison avec le ressort (24) en forme de U, de sorte à former au moins une branche en U par l'intermédiaire de la lame d'entraînement (20) et une autre branche en U par l'intermédiaire du ressort (24).

12. Outil (1) selon la revendication 11, dont le ressort (24) comporte au niveau d'une extrémité axiale une saillie dépassant radialement vers l'extérieur (26) qui s'étend, en direction longitudinale du ressort (24), au-delà d'une saillie de lame (22) de la lame d'entraînement (20).

13. Outil (1) selon la revendication 11, dont la lame d'entraînement (20) et le ressort (24) forment une structure monobloc.

14. Lame d'entraînement (20) d'un outil (1), en particulier un outil (1) selon la revendication 1 ou 2, avec laquelle une douille filetée métallique sans tourillon (D) est susceptible d'être montée et démontée qui présente une saillie de lame (22), et
qui présente un contour de fixation (28 ; 28' ; 33 ; 33'), avec lequel la lame d'entraînement est susceptible d'être manuellement fixée dans l'outil (1) et peut être remplacée, auquel cas le contour de fixation (28 ; 28', 33, 33') est conçu en tant que contour du palier d'encliquetage (28 ; 28') ou en tant que contour de fixation positif (33) ou négatif (33') d'un assemblage enfichable qui est susceptible d'être engendré ou desserré manuellement, et/ou
qui est conçu d'une seule pièce avec ressort (24), de sorte que la lame d'entraînement (20) est susceptible d'être logée élastiquement dans l'outil (1) dans une position d'engagement.

15. Lame d'entraînement (20) selon la revendication 14, auquel cas le contour de fixation négatif (33') ou positif (33) interagit avec un contour de mise en place (29', 29) adapté, conçu à cet effet, du corps de broche (10) à l'intérieur de l'évidement (30).

16. Lame d'entraînement (20) selon la revendication 15, dont le contour de fixation positif (33, 33') de la lame d'entraînement (20) est un prolongement semblable à une goupille (33) ou une ouverture annulaire (33').

17. Lame d'entraînement selon la revendication 14, auquel cas le contour du palier d'encliquetage est conçu élastiquement positif, en particulier en forme de U (28), ou élastiquement négatif, en particulier en forme de O (28').

18. Lame d'entraînement (20) selon l'une quelconque des revendications de 14 à 17 qui est conçue en combinaison avec un ressort (24) en forme de U, de sorte à former au moins une branche en U par l'intermédiaire de la lame d'entraînement (20) et une autre branche en U par l'intermédiaire du ressort (24).

19. Lame d'entraînement (20) selon la revendication 18, dont le ressort (24) comporte au niveau d'une extrémité axiale une saillie dépassant radialement vers l'extérieur (26) qui s'étend, en direction longitudinale du ressort (24), au-delà d'une saillie de lame (22) de la lame d'entraînement (20).

20. Lame d'entraînement (20) selon la revendication 18 ou 19, dont la lame d'entraînement (20) et le ressort (24) forment une structure monobloc.

21. Procédé de remplacement manuel d'une lame d'entraînement (20) dans un outil (1) de montage ou de démontage d'une douille filetée métallique sans tourillon (D), qui présente les propriétés suivantes : un corps de broche (10) avec une section d'entraînement (12) et une section de logement (14), auquel cas la section de logement (14) présente un filetage (16) à tourner de la douille filetée métallique (D), une lame d'entraînement (20) qui est agencée dans un évidement axial (30) de la section de logement (14) et qui est logée élastiquement en direction radiale dans une position d'engagement à l'aide d'un ressort (24), de sorte que la douille filetée métallique (D) est susceptible d'être engagée par la lame d'entraînement (20), auquel cas le procédé présente les étapes suivantes :
a. saisie manuelle (I) de la lame d'entraînement (20),
b. extraction (II) de la lame d'entraînement (20) hors de l'évidement axial (30) et
c. insertion manuelle (III) et fixation (IV) d'une autre lame d'entraînement (20) dans l'évidement axial (30).
